# EUROPÄISCHE PATENTSCHRIFT

(11) **EP 0 194 396 B1**
(45) Veröffentlichungstag und Bekanntmachung des Hinweises auf die Patenterteilung: **18.05.1988**
(21) Anmeldenummer: 85810111.6
(22) Anmeldetag: 14.03.1985
(51) Int. Cl.: B65H 51/22, D03D 47/34

(54) **Einrichtung zum Speichern von fadenförmigem Material bei Webmaschinen**
Device for storing thread material in looms
Dispositif d'emmagasinage de matériel filiforme pour métiers à tisser

(43) Veröffentlichungstag der Anmeldung: 17.09.1986
(73) Patentinhaber: GEBRÜDER SULZER AKTIENGESELLSCHAFT, CH-8401 Winterthur (CH)
(72) Erfinder: van Mullekom, Hubert Peter, NL-5752 PG Deurne (NL)

(56) Entgegenhaltungen:
- EP-A- 0 060 234
- DE-A- 2 111 671
- FR-A- 2 371 370
- GB-A- 2 118 983
- US-A- 3 915 403

## Beschreibung

Die Erfindung betrifft eine Einrichtung zum Speichern von fadenförmigem Material, z. B. Schussgarn, Draht, Band usw., bei Webmaschinen, mit einem im wesentlichen zylinderförmigen Wickelkörper und einem Materialzuführungskanal, wobei einer der Teile Wickelkörper/Materialzuführungskanal relativ zum anderen Teil rotierend ausgebildet ist. (Im folgenden ist beispielsweise ein drehgesicherter Wickelkörper, ein relativ zu diesem rotierender Materialzuführungskanal und Faden als Schussmaterial angenommen.)

Bei einer bisherigen Einrichtung dieser Art (DE-PS-2 111 671 & US-PS-3 759 300) ist ein das aufwickelseitige Ende des Wickelkörpers mit geringem Spiel umschliessender Ring vorgesehen, durch den vermieden werden soll, dass das aufzuwickelnde Schussgarn in unerwünschter Weise hinter den Wickelkörper gelangen und sich auf dessen Achse aufwickeln kann (sogenanntes "Hinterwickeln"). Es ist hierbei nicht ganz einfach, das Spiel zwischen Wickelkörper und das Hinterwickeln verhinderndem Ring genügend klein zu halten, insbesondere wenn besonders feines, dünnes Garn verarbeitet werden soll. Die Drehzahl des Garnzuführungskanales und damit auch des mit diesem rotierenden Schutzringes ist in der Regel ausserordentlich hoch, z. B. 5000 min-', weshalb das Spiel ein gewisses Mindestmass, z. B. 0,5 mm nicht unterschreiten kann. Bei feinen Garnen kann daher das unerwünschte Hinterwickeln gleichwohl eintreten.

Auch ist bei der bekannten Speichereinrichtung nicht dafür gesorgt, dass - wenn einmal ein gewisses Faden-Trum in unerwünschter Weise hinter den Wickelkörper gelangt - es bei weiterem Aufwickeln wieder nach vorne auf den Wickelkörper zurückgeführt wird. Vielmehr verbleiben die folgenden Fadenstücke in dem Hinterwicklungsraum und werden weiterhin auf die Achse des Wickelkörpers gewickelt. Die Störung wird erst beim Abstellen der Webmaschine infolge Schussfadenbruches entdeckt und lässt sich überdies nur mit einigem Aufwand beheben, weil vielfach eine grosse Anzahl von Windungen auf der Wickelkörperachse aufgewickelt ist.

Der Erfindung liegt die Aufgabe zugrunde, eine besonders in dieser Hinsicht verbesserte Speichereinrichtung zu schaffen.

Die Erfindung liegt in mindestens einer an dem dem Materialzuführungskanal zugekehrten Ende des Wickelkörpers angeordneten, hakenförmigen Ausnehmung zum Rückführen eines fehlerhaft hinter dieses Wickelkörperende gewickelten Material-Trums auf den Wickelkörper.

Hierdurch lässt sich erreichen, dass - wenn einmal aus irgend einem Grund ein Trum des aufzuwickelnden Schussfadens hinter den Wickelkörper gelangt ist - die Fortsetzung des Fadens bei weiterem Rotieren des Zuführkanales sofort wieder auf den Wickelkörper zurückgeleitet wird. Es kann also höchstens eine einzige Windung, in der Regel sogar nur eine Teilwindung hinter den Wickelkörper und in den Bereich von dessen Achse gelangen. Die Reparatur einer solchen Störung wird dadurch erleichtert.

Bei einem folgenden Schusseintrag kann automatisch das hinterwickelte Schussfaden- Trum wieder nach vorne gezogen werden. Der Speicher- und Webbetrieb kann ungestört weitergehen. Das Schussgarn bricht wegen einer derartigen minimalen Hinterwicklung nicht ab. Die Webmaschine wird demzufolge nicht stillgesetzt.

Ferner entfällt auch die Schwierigkeit bezüglich der Erzeugung eines möglichst geringen Spieles zwischen dem Wickelkörper und dem bei der bekannten Einrichtung eingebauten, das Hinterwickeln verhindernden Schutzringes. Demzufolge kann eine störende Hinterwicklung selbst bei feinsten Garnen vermieden werden.

Ferner braucht die der Erfindung innewohnende Vermeidung des Hinterwickelns nicht durch Anbringen zusätzlicher Teile wie etwa eines Schutzringes bei der bekannten Speichereinrichtung erkauft zu werden. Die hakenförmige Ausnehmung lässt sich am Wickelkörper selbst anbringen. Die Masse sowie die Massenträgheit des Fadenzuführungs-Kanales sowie der mit ihm rotierenden Teile bleiben unverändert.

Weitere Merkmale ergeben sich aus der folgenden Beschreibung von Ausführungsbeispielen in Verbindung mit der Zeichnung und den Ansprüchen.
Fig. 1 zeigt in perspektivischer, schematischer Darstellung einen Teil einer erfindungsgemäss ausgebildeten Schussfadenspeichereinrichtung,
Fig. 2 - 6 veranschaulichen weitere Positionen der Einrichtung nach Fig. 1,
Fig. 7 ist eine Ansicht auf eine weitere Ausführungsform, teilweise im Schnitt,
Fig. 8 ist eine zugehörige, perspektivische Darstellung eines Teiles der Einrichtung nach Fig. 7, und
Fig. 9 erläutert ein Detail einer abgewandelten Bauart.

Auf einer ortsfesten Grundscheibe 1 mit Achse 2 ist ein konischer Teil 3 befestigt, dessen Achse mit 4 bezeichnet ist. Die Achsen 2 und 4 fallen nicht miteinander zusammen, Teil 3 ist also exzentrisch auf der Scheibe 1 angeordnet. In der in Fig. 1 unteren Hälfte des konischen Teiles 3 sind Bügel 5 angeordnet. Sie bilden zusammen mit dem oberen Abschnitt des konischen Teiles 3 den eigentlichen, als Ganzes mit 6 bezeichneten Wickelkörper. Um diesen wird während des Betriebes durch ein kontinuierlich gemäss Pfeil 7 rotierendes Fadenzuführungsrohr 8 Schussfaden 9 auf den Wickelkörper 6 aufgewickelt. Das dem Zuführungsrohr 8 zugekehrte Ende 30 des Wickelkörpers 6 ist durch die Grundscheibe 1 gebildet. Diese ist von einem deckelartigen, konischen, nur in Fig. 3 angedeuteten Teil 50 umschlossen. Das Zuführrohr 8 läuft zwischen den Teilen 1 und 50 um. Ein solcher Schussfadenspeicher ist in der DE-OS-2 751 380 (& US-PS-4 132 370) beschrieben.

Während des Betriebes werden jeweils einige Fadenwindungen 9a zwischen zwei gemäss Pfeil 11 in Richtung der Achsen 2, 4, also in Fig. 1 nach rechts bewegten Stifte 12 nach rechts bewegt und nach Eintauchen eines vordersten Stiftes 12a für den Schusseintrag gemäss Pfeil 13 freigegeben und vom Wickelkörper 6 abgezogen.

Wenn beispielsweise nach Schussfadenbruch das Zuführungsrohr 8 gemäss Fig. 2 entsprechend dem Pfeil 14 zurückgedreht werden muss, gelangt Rohr 8 zunächst in die Position 8a nach Fig. 2, später in die Stellung 8b nach Fig. 3, in der auch ein über die Stifte 12 greifender, den Wickelkörper 6 gegen Drehung sichernder, ortsfester Bügel 16 eingezeichnet ist.

Es ist angenommen, dass die Position 8b nach Fig. 3 die Umkehrstellung des Rohres 8 ist, aus der das Rohr 8 wieder gemäss Pfeil 7 in die Vorwärtsrichtung bewegt wird, nachdem der Schussfadenbruch behoben ist. Der Schussfaden 9 bildet dabei eine abwärtshängende Schlinge 9b (Fig. 3) und bei weiterem Vorwärtslauf des Rohres 8 (Position 8c, Fig. 4) entsteht eine besonders weit nach unten hängende Fadenschlinge 9c.

Wenn das Fadenzuführungsrohr 8 die Position 8d nach Fig. 5 erreicht hat, kann das in Fig. 5 gestrichelt eingezeichnete Schussfaden-Trum 10 hinter die Grundscheibe 1 gelangen. Nach weiterer Drehung des Zuführungsrohres 8 in die Position 8e nach Fig. 6 wird der Schussfaden 9 im Abschnitt 9f in eine am Umfang der Grundplatte 1 angebrachte Ausnehmung 21 gelegt und dadurch wieder auf die Vorderseite der Grundplatte 1 zurückgeführt.

Die Ausnehmung 21 besitzt eine allmählich einwärts verlaufende Einlaufflanke 22, über die das Fadentrum 10 bei Rotation des Zuführrohres 8 gemäss Pfeil 7 allmählich abgesenkt wird. Im Anschluss an die Senke bzw. den tiefsten Punkt 23 der Ausnehmung 21 ist eine steil auswärts gerichtete Flanke 24 zum Fangen des Fadentrums 10 gebildet. Die Ausnehmung 21 hat somit die Form eines Hakens mit einer Spitze 40, wobei in Rotationsrichtung 7 der Faden zuerst über die Einlaufflanke 22 gelangt und darauf von der Fangflanke 24 auf die in Fig. 6 rechts angeordnete Vorderseite der Grundscheibe 1 zurückgeführt wird.

Bei weiterer Drehung des Zuführungsrohres 8 entstehen wieder normale Fadenwindungen auf dem Wickelkörper 6.

Wenn nach der Fadenreparatur beim folgenden Schusseintrag das erste, das hinterwickelte Fadentrum 10 enthaltende Windungspaket vom Wickelkörper 6 abgezogen wird, so wird auch das Trum 10 mitgezogen. Es kann also selbsttätig der hinterwickelte Schussfadenteil, also der in Fig. 1 bis 6 hinter der Grundscheibe 1 befindliche Schussfadenabschnitt 10 aus der Speichereinrichtung herausgezogen werden. Die fehlerhafte Hinterwicklung kann also automatisch beseitigt werden und der Betrieb läuft in normaler Weise weiter.

Wenn aus einem anderen Grund während des Betriebes ein Schussfadentrum 10 in Fig. 1 bis 6 hinter die Scheibe 1 gelangt, so kann ohne Stillstand von Webmaschine und Schussfadenspeichereinrichtung der Schussfaden durch die Ausnehmung 21 wieder auf die Vorderseite von Scheibe 1 geleitet werden, so bald das Fadenzuführungsrohr 8 über die Ausnehmung 21 läuft. Es kann also nie ein längeres Schussfadenstück auf die in Fig. 1 - 6 linke, hintere Seite von Scheibe 1 gelangen, wo es sich auf die Achse 2 oder 4 aufwickeln könnte. Der Schussfaden gelangt spätestens nach einer einzigen Windung wieder auf die Vorderseite von Scheibe 1 und die Wicklung verläuft in erwünschter Weise weiter. Der Webbetrieb wird auf diese Weise besonders wenig oder überhaupt nicht gestört.

Bei einer anderen Bauart sind z. B. drei Ausnehmungen 21, 21 a, 21 b (vgl. Fig. 1) an der Grundscheibe 1 angebracht. In diesem Fall wird sich das hinterwickelte Fadentrum 10 nur über einen relativ kurzen Bogenabschnitt von z. B. 120° erstrecken. Die Reparatur bzw. die automatische Rückführung des Fadentrumes 10 wird dann weiter erleichtert.

Bei der Bauart nach Fig. 7, 8 ist auf der Achse 2 eine konzentrische, drehgesicherte Wickeltrommel 28 angeordnet. Sie besitzt an ihrem Auflaufende 30 einen Wulst 29. In diesem ist entsprechend Fig. 1 - 6 die Ausnehmung 21 angebracht. Der Schussfaden 9 wird auch bei diesem Beispiel über Kopf von der Trommel 28 abgezogen.

Bei einer abgewandelten Ausführungsform steht das Fadenzuführungsrohr 8 still und die Trommel 28 rotiert relativ zum Rohr 8.

Bei der Bauart nach Fig. 9 ist die Fangflanke 24a und der Schlitz der Ausnehmung 21 in Umfangsrichtung verlängert. Die Spitze 40 ist in Fig. 9 etwas nach links gebogen. Dadurch lässt sich die Fangwirkung verbessern.

## Patentansprüche

1. Einrichtung zum Speichern von fadenförmigem Material, z. B. Schussgarn, Draht, Band usw., bei Webmaschinen, mit einem im wesentlichen zylinderförmigen Wickelkörper (6) und einem Materialzuführungskanal (8), wobei einer der Teile Wickelkörper (6) / Materialzuführungskanal (8) relativ zum anderen Teil rotierend ausgebildet ist, gekennzeichnet durch mindestens eine an dem dem Materialzuführungskanal (8) zugekehrten Ende (30) des Wickelkörpers (6) angeordnete, hakenförmige Ausnehmung (21) zum Rückführen eines fehlerhaft hinter dieses Wickelkörperende (30) gewickelten Material-Trums (10) auf den Wickelkörper (6).

2. Einrichtung nach Anspruch 1, dadurch gekennzeichnet, dass die Ausnehmung eine - in der relativen Rotationsrichtung des Materialzuführungskanales (8) - allmählich einwärts verlaufende Einlaufflanke (22) und daran anschliessend eine steil auswärts gerichtere Fangflanke (24) für das fehlerhaft gewickelte Material-Trum (10) enthält.

3. Einrichtung nach den Ansprüchen 1 und 2, dadurch gekennzeichnet, dass die Fangflanke (24) an ihrem äusseren Ende in eine entgegen der relativen Rotationsrichtung des Materialzuführungskanales (8) gerichtete Spitze (40) ausläuft.

## Claims

1. A device for storing filamentary material, e.g. weft yarn, wire, tape etc., it, weaving machines, comprising a substantially cylindrical former (6) for forming the package and a material feed passage (8), one of the said two parts, i.e. the former (6) and the material feed channel (8), being constructed to rotate relatively to the other part, characterised by at least one hook-shaped recess (21) disposed at that end (30) of the former (6) which faces the material feed passage (8), for returning to the former (6) a material run (10) which has incorrectly been wound behind said end (30) of the former.

2. A device according to claim 1, characterised in that the recess comprises an entry flank (22) which gradually extends inwardly in the direction of relative rotation of the material feed passage (8) followed by a steeply outwardly directed catcher flank (24) for the incorrectly wound material run (10).

3. A device according to claims 1 and 2, characterised in that at its outer end the catcher flank (24) terminates in a point (40) directed against the direction of relative rotation of the material feed passage (8).

## Revendications

1. Dispositif d'emmagasinage d'une matière filiforme, par exemple un fil de trame, un fil, une bande, etc. dans des métiers à tisser, comportant un corps d'enroulement (6) sensiblement cylindrique et un canal (8) d'amenée de matière, l'un des éléments du corps d'enroulement (6) ou canal d'amenée de matière (8) étant prévu pour pouvoir tourner par rapport à l'autre élément, caractérisé par au moins un évidement (21) en forme de crochet se trouvant sur l'extrémité (30) du corps d'enroulement (6) tournée vers le canal d'amenée de matière (8) pour renvoyer sur le corps d'enroulement (6) un brin de matière (10) enroulé de façon erronée derrière cette extrémité (30) du corps d'enroulement.

2. Dispositif selon la revendication 1, caractérisé en ce que l'évidement comporte une arête d'entrée (22) s'étendant graduellement vers l'intérieur - dans le sens relatif de rotation du canal d'amenée de matière - et un flanc de préhension (24) qui s'y raccorde et qui est dirigé abruptement vers l'extérieur, pour le brin de matière (10) enroulé de façon erronée.

3. Dispositif selon les revendications 1 et 2, caractérisé en ce que le flanc de préhension (24), à son extrémité externe, évolue en une pointe (40) dirigée à l'encontre du sens relatif de rotation du canal d'amenée de matière (8).
